# EUROPÄISCHE PATENTSCHRIFT

(11) **EP 0 992 449 B1**
(45) Veröffentlichungstag und Bekanntmachung des Hinweises auf die Patenterteilung: **20.11.2002**
(21) Anmeldenummer: 99117400.4
(22) Anmeldetag: 04.09.1999
(51) Int. Cl.: B66B 1/50

(54) **Befestigungseinrichtung für Schachtinformationsgeber einer Aufzugsanlage**
Fixing device for hoistway information carrier of an elevator installation
Dispositif de fixation pour porteur d'information situé dans la cage d'une installation d'ascenseur

(30) Priorität: 14.09.1998 EP 98810910
(43) Veröffentlichungstag der Anmeldung: 12.04.2000
(73) Patentinhaber: INVENTIO AG, CH-6052 Hergiswil (CH)
(72) Erfinder: Folli, Stefano, El.-Ing. HTL, 6600 Locarno (CH); Scherrer, Alain, El.-Ing. ETH, 6605 Locarno-Monti (CH); Milimatti, Paolo, Techniker ST, 6648 Minusio (CH)

(56) Entgegenhaltungen:
- US-A- 2 938 603
- US-A- 5 798 490

## Beschreibung

Die Erfindung betrifft eine Befestigungseinrichtung für Schachtinformationsgeber einer Aufzugsanlage bestehend aus über die Schachthöhe gespannten Seilen, an denen die zur Erzeugung von Schachtinformation vorgesehenen Schachtinformationsgeber angeordnet sind, wobei die Schachtinformation mittels der Schachtinformationsgeber und einer an einer Aufzugskabine angeordneten Sensoreinheit erzeugt wird.

Aus der Patentschrift US 4 203 506 ist ein Aufzugsschacht bekannt geworden mit über die Schachthöhe gespannten nichtmagnetischen Seilen, an denen magnetisierbare Segmente angeordnet sind. Je Stockwerk ist mindestens ein Segment vorgesehen. An der im Aufzugsschacht verfahrbaren Aufzugskabine sind Sensoren zur Abtastung der magnetisierbaren Segmente vorgesehen. Die Signale der Sensoren werden zur Erzeugung von Steuersignalen für die Aufzugskabine verwendet.

Ein Nachteil der bekannten Einrichtung liegt darin, dass teure nichtmagnetische Seile für die magnetisierbaren Segmente notwendig sind. Die direkt an den Seilen angeordneten Segmente sind im nachhinein nicht mehr verschiebbar. Im weiteren sind zusätzliche Segmente nur mit grossem Aufwand montierbar.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Befestigungseinrichtung zu schaffen, mittels der Schachtinformationsgeber ohne grossen Aufwand montierbar und jederzeit genau positionierbar sind.

Die durch die Erfindung erreichten Vorteile sind im wesentlichen darin zu sehen, dass grosse Einsparungen bei der Montagezeit möglich sind. Die Schachtinformationsgeber einer Aufzugsanlage mit beispielsweise fünf Stockwerken können in höchstens zwei Stunden montiert werden. Weiter vorteilhaft ist, dass alle Schachtinformationsgeber einer Schachtposition gleichzeitig verschiebbar sind, ohne dass sich die relative Lage der Schachtinformationsgeber zueinander verändert. Weiter vorteilhaft ist, dass die Schachtinformationsgeber fabrikseitig vormontiert und die Schachtinformationsgeber einer Schachtposition relativ zueinander genau positioniert werden können. Vor Ort muss dann nur noch die ganze Gebereinheit in der entsprechenden Schachthöhe angeordnet werden.

Im folgenden wird die Erfindung anhand von ein Ausführungsbeispiel darstellenden Zeichnungen näher erläutert.

Es zeigen:
- Fig. 1: eine Befestigungseinrichtung für Schachtinformationsgeber einer Aufzugsanlage,
- Fig. 2: eine Seitenansicht der Befestigungseinrichtung,
- Fig. 3: eine räumliche Darstellung eines Trägers für Schachtinformationsgeber,
- Fig. 4: einen Schnitt entlang der Linie A-A der Fig. 3,
- Fig. 5: einen Schnitt entlang der Linie B-B der Fig. 3,
- Fig. 6: ein am Träger angeordneter Schachtinformationsgeber und
- Fig. 7: einen räumliche Darstellung des an Seilen angeordneten Trägers.

In den Fig. 1 bis 7 ist mit 1 eine in einem Aufzugsschacht 2 verfahrbare Aufzugskabine bezeichnet. An der Aufzugskabine 1 ist eine Sensoreinheit 3 angeordnet, mittels der die Lage von im Aufzugsschacht 2 angeordneten Schachtinformationsgebern 4 detektierbar ist. Jeder Geber 4 ist mittels einer Schraube 5 und einer Mutter 6 an einem Träger 7 mit Langschlitzen 8 angeordnet. Je Stockwerk sind in unterschiedlichen Höhenlagen zwei bis drei Träger 7 an über die gesamte Schachthöhe gespannten Seile 9 angeordnet. Im Ausführungsbeispiel sind drei Seile 9 gezeigt. Es können auch nur zwei oder mehr als drei Seile 9 vorgesehen sein. Am unteren und oberen Schachtende ist je eine an einer Führungsschiene 10 angeordnete Konsole 11 vorgesehen. Ein Seilende ist als Seilkausche 12 ausgebildet und mittels Seilklemmen 13 fixiert. Die Seilkauschen 12 der oberen Seilenden sind direkt mit der oberen Konsole 11 verbunden. An den Seilkauschen 12 der unteren Seilenden greifen Zugfedern 14 an, die einenends je mit einem Spannschloss 15 verbunden sind. Mit dem einenends an der unteren Konsole 11 angeordneten Spannschloss 15 kann das Seil 9 vorgespannt werden. Im gezeigten Ausführungsbeispiel sind drei Seile 9 vorgesehen, je ein äusseres und ein mittleres, wobei das mittlere Seil 9 gegenüber den äusseren Seilen 9 in der Tiefe leicht nach hinten versetzt ist und die äusseren Seile 9 in der Breite des Trägers 7 leicht nach innen versetzt sind. Bei grösseren Aufzugsanlagen ist je drei bis vier Stockwerke eine an der Führungsschiene 10 angeordnete Halteschiene 16 vorgesehen, mittels der die Seile 9 festgehalten werden. Die Halteschiene 16 dämpft insbesondere bei der Montage manuell ausgelöste Seilschwingungen. Beim Verfahren der Aufzugskabine 1 im Aufzugsschacht 2 werden kaum Seilschwingungen erzeugt.

Fig. 3 zeigt den Träger 7 von der Rückseite her gesehen in räumlicher Darstellung. Der Träger 7 besteht aus einer Trägerplatte 17 mit Langschlitzen 8, die von rückseitigen Nuten 18 umgeben sind, aus je Schmalseite einem äusseren Steg 19 und einem mittleren Steg 20, wobei die äusseren Stege 19 etwas höher gebaut sind als der mittlere Steg 20. Die Stege 19, 20 sind mittels längslaufenden Rippen 21 verbunden. Die äusseren Stege 19 weisen an je einer trägerplattenseitigen Ecke Führungsschlitze 22 auf. An der Trägerplatte 17 gegenüberliegenden Kante der äusseren Stege 19 ist mittig je ein Klemmschlitz 23 angeordnet, wobei die Richtung des einen Klemmschlitzes 23 entgegengesetzt der Richtung des anderen Klemmschlitzes 23 ist. Zu den Schlitzen 22, 23 der äusseren Stege 19 korrespondierende Klemmschlitze 23 sind am mittleren Steg 20 angeordnet. Die Lage der Klemmschlitze 23 des mittleren Steges 20 ergibt mit der Lage der Schlitze 22, 23 der äusseren Stege 19 eine Seilführung wie in Fig. 7 gezeigt.

Fig. 6 zeigt einen Schachtinformationsgeber 4, der mittels Schraube 5 und der in der Nut 18 geführten Mutter 6 an der Trägerplatte 17 angeordnet ist. Der gezeigte Schachtinformationsgeber 4 ist beispielsweise ein Magnet, der zur Erzeugung von Schachtinformation den Schaltzustand beispielsweise eines Magnetschalters der Sensoreinheit 3 beim Vorbeifahren der Aufzugskabine 1 ändert. Aufgrund des Schaltzustandes des Magnetschalters kennt die Aufzugssteuerung die Position der Aufzugskabine 1 im Aufzugsschacht 2 und kann beispielsweise den Antrieb entsprechend steuern. Andere, beispielsweise auf dem induktiven oder kapazitiven Prinzip arbeitende Geber mit den zugehörigen Sensoren können auch eingesetzt werden. Die Magnete 4 werden fabrikseitig auf dem Träger lagerichtig montiert. Vor Ort wird das mittlere Seil 9 an den mittleren Klemmschlitzen 23 des Trägers 7 lagerichtig eingeklemmt. Danach werden die äusseren Seile 9 in den entsprechenden Klemmschlitz 23 eingeklemmt bzw. in die entsprechenden Führungsschlitze 22 eingelegt. Der Träger 7 wird fest von den Seilen 9 gehalten. Unter einem gewissen Kraftaufwand kann der Träger 7 jedoch entlang der Seile 9 nach oben bzw. nach unten verschoben werden.

Fig. 7 zeigt die Seilführung nach Einbau des Trägers 7. Das mittlere Seil wird durch den Klemmschlitz 23 des mittleren Steges 20 nach vorne abgelenkt, die äusseren Seile 9 werden durch die Klemmschlitze 23 des mittleren Steges 20 leicht nach innen abgelenkt. Durch die gezeigte Seilführung innerhalb des Trägers 7 wird der Träger 7 stabilisiert und zusätzlich fixiert.

## Patentansprüche

1. Befestigungseinrichtung für Schachtinformationsgeber (4) einer Aufzugsanlage bestehend aus über die Schachthöhe gespannten Seilen (9), an denen die zur Erzeugung von Schachtinformation vorgesehenen Schachtinformationsgeber (4) angeordnet sind, wobei die Schachtinformation mittels der Schachtinformationsgeber (4) und einer an einer Aufzugskabine (1) angeordneten Sensoreinheit (3) berührungslos erzeugt wird,
**dadurch gekennzeichnet,**
**dass** mindestens ein an den Seilen (9) verschiebbar angeordneter Träger (7) zum Tragen von mindestens einem Schachtinformationsgeber (4) vorgesehen ist.

2. Befestigungseinrichtung nach Anspruch 1,
**dadurch gekennzeichnet,**
**dass** der Träger (7) einteilig und ohne fremde Befestigungsmittel an den Seilen (9) angeordnet ist.

3. Befestigungseinrichtung nach den Ansprüchen 1 oder 2,
**dadurch gekennzeichnet,**
**dass** der Träger (7) mindestens einen Steg (19, 20) aufweist, an dem Führungsschlitze (22) und/oder Klemmschlitze (23) zur Aufnahme der Seile (9) vorgesehen sind.

4. Befestigungseinrichtung nach Anspruch 3,
**dadurch gekennzeichnet,**
**dass** der Träger (7) mindestens einen Langschlitz (8) zur verschiebbaren Anordnung mindestens eines Schachtinformationsgebers (4) aufweist.

5. Befestigungseinrichtung nach Anspruch 3,
**dadurch gekennzeichnet,**
**dass** zur Aussteifung des Trägers (7) zwischen den Stegen (19, 20) verlaufende Rippen (21) vorgesehen sind.

6. Befestigungseinrichtung nach den vorhergehenden Ansprüchen,
**dadurch gekennzeichnet,**
**dass** der Schachtinformationsgeber (4) ein Magnet ist, der zur Erzeugung von Schachtinformation den Schaltzustand eines Magnetschalters der Sensoreinheit (3) beim Vorbeifahren der Aufzugskabine (1) ändert.

7. Befestigungseinrichtung nach den vorhergehenden Ansprüchen,
**dadurch gekennzeichnet,**
**dass** an einer Führungsschiene (10) angeordnete Konsolen (11) zur Befestigung der Seilenden vorgesehen sind, wobei zur Aufspannung je Seil (9) mindestens ein Spannschloss (15) und/oder eine Zugfeder (14) vorgesehen sind.

8. Befestigungseinrichtung nach Anspruch 7,
**dadurch gekennzeichnet,**
**dass** zur Vermeidung von Seilschwingungen eine an der Führungsschiene (10) angeordnete Halteschiene (16) vorgesehen ist, mittels der die Seile (9) festgehalten werden.

## Claims

1. Fastening equipment for shaft information transmitters (4) of a lift installation consisting of cables (9), which are stretched over the height of the shaft and at which the shaft information transmitters (4) provided for the production of shaft information are arranged, wherein the shaft information is produced contactlessly by means of the shaft information transmitters (4) and a sensor unit (3) arranged at a lift cage (1), **characterised in that** at least one carrier (7), which is arranged to be displaceable at the cables (9), for the carrying of at least one shaft information transmitter (4) is provided.

2. Fastening equipment according to claim 1, **characterised in that** the carrier (7) is arranged at the cables (9) integrally and without extraneous fastening means.

3. Fastening equipment according to claim 1 or 2, **characterised in that** the carrier (7) comprises at least one web (19, 20), at which guide slots (22) and/or clamping slots (23) for the reception of the cables (9) are provided.

4. Fastening equipment according to claim 3, **characterised in that** the carrier (7) has at least one longitudinal slot (8) for the displaceable arrangement of at least one shaft information transmitter (4).

5. Fastening equipment according to claim 3, **characterised in that** ribs (21) extending between the webs (19, 20) are provided for stiffening the carrier (7).

6. Fastening equipment according to the preceding claims, **characterised in that** the shaft information transmitter (4) is a magnet which for the production of shaft information changes the switching state of a magnetic switch of the sensor unit (3) on the lift cage (1) when travelling past.

7. Fastening equipment according to the preceding claims, **characterised in that** the brackets (11) arranged at a guide rail (10) are provided for the fastening of the cable ends, wherein at least one respective shackle (15) and/or tension spring (14) is or are provided for tensioning each cable (9).

8. Fastening equipment according to claim 7, **characterised in that** a retaining rail (16), which is arranged at the guide rail (10) and by means of which the cables (9) are held fast, is provided for the avoidance of cable oscillations.

## Revendications

1. Dispositif de fixation pour transmetteurs d'information de cage (4) d'une installation d'ascenseur, composé de câbles (9) qui sont tendus sur la hauteur de la cage et sur lesquels sont disposés les transmetteurs (4) destinés à générer l'information de cage, l'information de cage étant générée sans contact à l'aide desdits transmetteurs (4) et d'une unité de détection (3) disposée sur une cabine d'ascenseur (1),
**caractérisé en ce qu'**il est prévu au moins un support (7), disposé mobile sur les câbles (9), pour porter au moins un transmetteur d'information de cage (4).

2. Dispositif de fixation selon la revendication 1, **caractérisé en ce que** le support (7) est disposé en une seule pièce et sans moyens de fixation étrangers sur les câbles (9).

3. Dispositif de fixation selon la revendication 1 ou 2, **caractérisé en ce que** le support (7) comporte au moins une bande (19, 20) sur laquelle des fentes de guidage (22) et/ou des fentes de serrage (23) sont prévues pour recevoir les câbles (9).

4. Dispositif de fixation selon la revendication 3, **caractérisé en ce que** le support (7) présente au moins une fente longitudinale (8) pour disposer, mobile, au moins un transmetteur d'information de cage (4).

5. Dispositif de fixation selon la revendication 3, **caractérisé en ce qu'**il est prévu pour renforcer le support (7) des nervures (21) qui s'étendent entre les bandes (19, 20) .

6. Dispositif de fixation selon les revendications précédentes, **caractérisé en ce que** le transmetteur d'information de cage (4) est un aimant qui, pour générer une information de cage, modifie l'état de commutation d'un commutateur magnétique de l'unité de détection (3) lors du passage de la cabine d'ascenseur (1).

7. Dispositif de fixation selon les revendications précédentes, **caractérisé en ce qu'**il est prévu des consoles (11), disposées sur un rail de guidage (10), pour la fixation des extrémités de câbles, au moins un tendeur (15) et/ou un ressort de traction (14) étant prévus pour chaque câble (9) en vue du serrage.

8. Dispositif de fixation selon la revendication 7, **caractérisé en ce que** pour éviter les vibrations des câbles, il est prévu un rail de fixation (16) qui est disposé sur le rail de guidage (10) et grâce auquel les câbles (9) sont immobilisés.
